# EUROPÄISCHE PATENTSCHRIFT

(11) **EP 2 932 105 B1**
(45) Veröffentlichungstag und Bekanntmachung des Hinweises auf die Patenterteilung: **21.04.2021**
(21) Anmeldenummer: 13795499.6
(22) Anmeldetag: 26.11.2013
(51) Int. Cl.: F04D 29/42, F04D 29/44, F04D 29/68

(54) **PUMPVORRICHTUNG MIT EINEM STRÖMUNGSLEITELEMENT**
PUMPING APPARATUS WITH A FLOW GUIDING ELEMENT
DISPOSITIF DE POMPE AYANT UN ÉLÉMENT DE GUIDAGE D'ÉCOULEMENT

(30) Priorität: 14.12.2012 EP 12197150
(43) Veröffentlichungstag der Anmeldung: 21.10.2015
(73) Patentinhaber: Sulzer Management AG, 8401 Winterthur (CH)
(72) Erfinder: MEHLHORN, Steve, CH-8049 Zürich (CH)
(74) Vertreter: Intellectual Property Services GmbH
(86) Internationale Anmeldenummer: PCT/EP2013/074664
(87) Internationale Veröffentlichungsnummer: WO 2014/090559

(56) Entgegenhaltungen:
- EP-A2- 0 244 082
- JP-A- 2007 023 938
- US-A- 2 641 191
- US-A- 3 411 451
- US-A- 4 643 639

## Beschreibung

Die Erfindung betrifft eine Pumpvorrichtung mit einem Strömungsleitelement nach dem Oberbegriff des Anspruchs 1.

Aus der EP 0 985 098 B1 ist bereits eine Pumpvorrichtung, mit einem Impeller, der zur Förderung eines pumpbaren Mediums um eine Rotationsachse drehbar gelagert ist, mit einem Einlassgehäuse, das einen dem Impeller vorgeschalteten Ansaugbereich aufspannt, und mit einem zumindest teilweise innerhalb des Ansaugbereichs angeordneten Strömungsleitelement, das dazu vorgesehen ist, das in Richtung des Impellers strömende Medium zu führen, bekannt.

Aus der JP2007023938 A ist eine weitere Pumpvorrichtung mit einem einem Impeller vorgeschalteten Strömungsleitelement bekannt.

Der Erfindung liegt insbesondere die Aufgabe zugrunde, eine Laufruhe einer Pumpe insbesondere beim Hochfahren und beim Abschalten zu verbessern. Sie wird durch eine erfindungsgemäße Pumpvorrichtung entsprechend dem Anspruch 1 gelöst. Weiterbildungen der Erfindung ergeben sich aus den abhängigen Ansprüchen.

Die Erfindung geht aus von einer Pumpvorrichtung, mit einem Impeller, der zur Förderung eines pumpbaren Mediums um eine Rotationsachse drehbar gelagert ist, mit einem Einlassgehäuse, das einen dem Impeller vorgeschalteten Ansaugbereich aufspannt, und mit einem zumindest teilweise innerhalb des Ansaugbereichs angeordneten Strömungsleitelement, das dazu vorgesehen ist, das in Richtung des Impellers strömende Medium zu führen, d.h. eine eventuell vorhandene Rezirkulation zu verhindern bzw. von einer Hauptströmung zu trennen.

Es wird vorgeschlagen, dass das zumindest eine Strömungsleitelement zumindest teilweise in Form eines Ringsegments ausgebildet ist. Dadurch kann ein Strömungsbild in dem Ansaugbereich verbessert werden, wodurch eine Stabilität der Pumpenkennlinie der Pumpe verbessert werden kann.Mit dieser stabilen Kennlinie wird erreicht, dass ein eindutiger Betriebspunkt bestimmt werden kann, d.h. einer definierten Förderhöhe kann eindeutig eine definierte Fördermenge zugeordnet werden. Dadurch kann erreicht werden, dass bei einem Hochfahren der Pumpe oder bei einem Abschalten der Pumpe die Pumpleistung stetig steigt oder stetig fällt, wodurch insbesondere Instabilitäten in dem Strömungsbild vermieden werden können. Durch das Vermeiden von Instabilitäten in dem Strömungsbild wiederum kann eine höhere Laufruhe der Pumpe erreicht werden. Durch eine erfindungsgemäße Ausgestaltung kann somit insbesondere bei einem Hochfahren oder einem Abschalten einer Pumpe eine Laufruhe verbessert werden. Unter einem "Impeller" soll dabei insbesondere ein innerhalb eines von dem Einlassgehäuse umspannten Pumpbereichs laufender Propeller zur Förderung des pumpbaren Mediums verstanden werden. Unter einen "pumpbaren Medium" soll insbesondere ein flüssiges Medium mit einer Viskosität kleiner als 50 mm²s⁻¹, vorzugsweise kleiner als 25 mm²s⁻¹ und vorzugsweise kleiner als 5 mm²s⁻¹ verstanden werden. Unter einem "Strömungsleitelement zur Führung des in Richtung des Impellers strömenden Mediums" soll insbesondere verstanden werden, dass in einem Betrieb das Medium beidseitig des Strömungsleitelements in Richtung des Impellers strömt. Insbesondere soll darunter nicht verstanden werden, das das Strömungsleitelement einen Kanal oder ähnliches ausbildet, der dazu vorgesehen ist, von dem zu fördernden Medium einen Teil abzuzweigen, wie beispielsweise ein an dem Impeller vorbeiführender Bypasskanal oder ein Rückführkanal, in dem ein Teil des Mediums entgegen der Förderrichtung strömt. Unter Strömungsleitelement in Form eines "Ringsegments" soll insbesondere verstanden werden, dass das Strömungsleitelement in zumindest einem Teilbereich eine in Bezug auf die Rotationsachse des Impellers nach außen und/oder nach innen gewandte Krümmung aufweist, die über den gesamten Teilbereich zumindest im Wesentlichen gleich groß ist. Unter "zumindest im Wesentlichen gleich groß" soll insbesondere verstanden werden, dass die Krümmung in einzelnen Punkten des Teilbereich um höchstens 10 %, vorzugsweise um höchsten 5 % und besonders vorteilhaft um höchstens 1 % voneinander abweichen. Unter "zumindest teilweise in Form eines Ringsegments" soll insbesondere verstanden werden, dass das Strömungselement in einem Teilbereich die Form eines Ringsegments aufweist oder als ein Ring ausgebildet ist. Unter "vorgesehen" soll insbesondere ausgelegt und/oder ausgestattet verstanden werden.

Weiter wird vorgeschlagen, dass das Strömungsleitelement koaxial zu der Rotationsachse angeordnet ist. Dadurch kann für das Strömungsbild eine besonders vorteilhafte Anordnung des Strömungsleitelements bereitgestellt werden. Unter "koaxial zu der Rotationsachse angeordnet" soll in diesem Zusammenhang insbesondere verstanden werden, dass das zumindest eine Strömungsleitelement insbesondere mit Bezug auf die Rotationsachse des Impellers zumindest die Form eines Ringsegments aufweist.

In einer Weiterbildung der Erfindung wird vorgeschlagen, dass die Pumpvorrichtung zwischen dem Einlassgehäuse und dem zumindest einen Strömungsleitelement einen minimalen und/oder maximalen Abstand aufweist, der höchstens gleich groß ist wie ein Krümmungsradius des Strömungsleitelements. Dadurch ist das Strömungsleitelement in ausreichend kleinem Abstand zu dem Einlassgehäuse angeordnet, um das Strömungsbild positiv zu beeinflussen. Vorzugsweise sind der minimale Abstand und der maximale Abstand kleiner als der Krümmungsradius des Strömungsleitelements.

Besonders vorteilhaft weist das Strömungsleitelement einen Krümmungsradius auf, der kleiner ist als ein maximaler Radius am Eintritt des Impellers. Dadurch kann das Strömungsbild weiter verbessert werden. Vorzugsweise ist das Strömungsleitelement in Bezug auf seinen Krümmungsradius um zumindest 10 % kleiner als der Radius des Impellers.

Weiter wird vorgeschlagen, dass das Strömungsleitelement als ein Blechbauteil ausgebildet ist. Dadurch kann das Strömungsleitelement konstruktiv besonders einfach ausgebildet werden. Grundsätzlich ist aber auch eine Ausgestaltung aus einem anderem Material, beispielsweise einem Kunststoff denkbar, vorzugsweise in Form eines Blechbauteils, d.h. mit einer zumindest im Wesentlichen konstanten Dicke, wobei die Dicke des Strömungsleitelements wesentlich geringer ist als eine Höhe und eine Längserstreckungsrichtung in Umfangsrichtung. Unter einer "Dicke" soll dabei insbesondere eine Abmessung in einer Richtung verstanden werden, die in Bezug auf den Krümmungsradius des Strömungsleitelements in radialer Richtung verläuft. Unter einer "Höhe" soll insbesondere eine Abmessung in einer Richtung verstanden werden, die in Bezug parallel zu einer Achse zur Bestimmung des Krümmungsradius des Strömungsleitelements verläuft.

Vorzugsweise weist das Strömungsleitelement eine entlang der Rotationsachse des Impellers gerichtete Höhe auf, die wesentlich kleiner ist als ein Krümmungsradius des Strömungsleitelements. Dadurch ist die Höhe des Strömungsleitelements wesentlich kleiner als der Krümmungsradius, wodurch eine kompakte Ausgestaltung erreicht werden kann, ohne dass das Strömungsbild dadurch nachteilig beeinflusst wird. Unter "wesentlich kleiner" soll dabei insbesondere verstanden werden, dass die Höhe höchsten 50 % des Krümmungsradius, vorzugsweise höchstens 40 % des Strömungsleitelements und besonders vorteilhaft höchstens 25 % des Krümmungsradius beträgt.

Besonders vorteilhaft ist das Strömungsleitelement in Form einer Zylindermantelfläche ausgebildet. Dadurch kann eine konstruktiv einfache Ausgestaltung erreicht werden.

Ferner wird vorgeschlagen, dass das Einlassgehäuse eine strömungstechnisch dem Impeller vorgeschaltete Ansaugdüse ausbildet, in der das zumindest eine Strömungsleitelement zumindest teilweise angeordnet ist. Dadurch wird das Strömungsbild auch durch das Einlassgehäuse vorteilhaft beeinflusst, wodurch sich insbesondere im Zusammenspiel mit dem zumindest einen Strömungsleitelement eine Kennlinie für den Wirkungsgrad der Pumpe erzielen lässt, die eine eindeutige Abhängigkeit zwischen Pumpleistung und Antriebsleistung aufweist.

Gemäß der Erfindung wird vorgeschlagen, dass das Einlassgehäuse zur Ausbildung der Ansaugdüse zumindest einen sich stetig verjüngenden Teilbereich aufweist, in dem das Strömungsleitelement angeordnet ist. Bei einer solchen Anordnung bewirkt das Strömungsleitelement, welches vorzugsweise insbesondere ein Strömungsbild in einem äußeren Bereich beeinflusst, ein besonders vorteilhaftes Strömungsbild in der Ansaugdüse. Dadurch können Instabilitäten in dem Strömungsbild besonders vorteilhaft vermieden werden, wodurch kritische Bereiche in der Pumpenkennlinie vorteilhaft vermieden werden können.

Gemäß der Erfindung bildet das Einlassgehäuse eine dem Impeller vorgeschaltete Enstelle aus, in die das zumindest eine Strömunsleitelement eingebracht ist, wobei das Strömungsleitelement die Engstelle durchsetzt. Dadurch kann ein vorteilhaftes Strömungsbild in der Engstelle erreicht werden.Unter einer "Engstelle" soll dabei insbesondere eine Querschnittsebene verstanden werden, in welcher der von dem Einlassgehäuse aufgespannte Ansaugbereich eine minimale Querschnittsfläche aufweist.

Ferner wird vorgeschlagen, dass in zumindest einer Querschnittsebene senkrecht zu der Rotationsachse des Impellers das zumindest eine Strömungsleitelement und das Einlassgehäuse einen konstanten Abstand aufweisen. Bei einer solchen Ausgestaltung weist das zumindest eine Strömungsleitelement eine auf die nach innen gerichtete Wandung des Einlassgehäuses angepasste Form auf, wodurch über den gesamten Umfang des Strömungsleitelements ein vorteilhaftes Strömungsbild erreicht werden kann. Unter "in zumindest einer Querschnittsebene" soll in diesem Zusammenhang insbesondere verstanden werden, dass der Abstand einer Querschnittsebene über den kompletten Umfang des Strömungsleitelements konstant ist, jedoch in unterschiedlichen Querschnittsebenen unterschiedlich groß sein kann. Unter einem "Abstand" soll insbesondere ein Abstand zwischen einer Außenwandung des Strömungsleitelements und einer Innenwandung des Einlassgehäuses in der entsprechenden Querschnittsebene verstanden werden. Unter "konstant" soll insbesondere verstanden werden, dass der Abstand über den gesamten Umfang mit einer Toleranz von höchstens ± 5 %, vorzugsweise ± 2 % und besonders vorteilhaft ± 1 % gleich ist.

Weiter wird vorgeschlagen, dass die Pumpvorrichtung zumindest ein Befestigungselement aufweist, welches das Strömungsleitelement mit dem Einlassgehäuse verbindet. Dadurch kann eine einfache Befestigung des Strömungsleitelements realisiert werden.

Vorzugsweise weist das zumindest eine Befestigungselement in Bezug auf die Rotationsachse des Impellers eine zumindest im Wesentlichen radiale Erstreckungsrichtung auf. Dadurch kann vermieden werden, dass das Befestigungselement das Strömungsbild signifikant stört.

Außerdem wird eine Pumpe mit einer erfindungsgemäßen Pumpvorrichtung vorgeschlagen, die vorzugsweise als eine Vertikalpumpe ausgebildet ist, bei der eine Förderrichtung für das zu fördernde Medium senkrecht zu einer auf das zu fördernde Medium wirkenden Schwerkraft wird. Insbesondere bei solchen Pumpen hat ein kritischer Bereich in der Kennlinie Auswirkungen auf eine Laufruhe der Pumpe, wodurch insbesondere eine erfindungsgemäße Pumpvorrichtung insbesondere für solche Pumpen vorteilhaft ist.

Weitere Vorteile ergeben sich aus der folgenden Figurenbeschreibung. In den Figuren sind drei Ausführungsbeispiele der Erfindung dargestellt. Die Figuren, die Figurenbeschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Dabei zeigen:
- Fig. 1: ein Querschnitt durch ein Einlassgehäuse einer erfindungsgemäße Pumpvorrichtung,
- Fig. 2: ein Strömungsleitelement der Pumpvorrichtung in einer perspektivischen Ansicht,
- Fig. 3: eine perspektivische Darstellung der Pumpvorrichtung,
- Fig. 4: eine Kennlinie zur Pumpleistung der Pumpvorrichtung
- Fig. 5: eine Ausgestaltung eines Strömungsleitelements mit Befestigungselementen, die in Form eines Kreuzes angeordnet sind, und
- Fig. 6: eine Ausgestaltung mit zwei konzentrisch angeordneten Strömungsleitelementen.

Die Figuren 1 bis 3 zeigen eine Pumpvorrichtung für eine Pumpe. Figur 4 zeigt eine Kennlinie 25a, bei der eine Förderhöhe H über eine Fördermenge Q der Pumpe aufgetragen ist. Die Pumpvorrichtung umfasst ein Einlassgehäuse 12a und einen Impeller 10a, der innerhalb des Einlassgehäuses 12a angeordnet ist. Der Impeller 10a ist dazu vorgesehen, ein pumpares Medium, wie insbesondere eine Flüssigkeit, zu fördern. Die Pumpe ist als eine Vertikalpumpe ausgebildet. Der Impeller 10a, der drehbar gelagert ist, weist eine Rotationsachse 11a auf, die in einem Betrieb vorzugsweise vertikal orientiert ist, d.h. die Rotationsachse 11a des Impellers 10a verläuft parallel zu einer Schwerkraft, gegen die die Pumpe das Medium ansaugt. Nicht näher dargestellt ist ein Antrieb, den die Pumpe umfasst, um den Impeller 10a anzutreiben. Die Pumpe ist für sehr große Pumpvolumen, beispielsweise in einer Größenordnung von etwa 50.000 m³/h, bei einer niedrigen Förderhöhe, beispielsweise zwischen 10 m und 40 m, vorgesehen.

Das Einlassgehäuse 12a spannt einen Ansaugbereich 13a auf, der dem Impeller 10a vorgeschaltet ist. Zudem spannt das Einlassgehäuse 12a teilweise einen Pumpbereich 26a auf, in dem der Impeller 10a angeordnet ist. Die Pumpe ist dazu vorgesehen, in eine Flüssigkeit eingetaucht zu werden, bis ein Flüssigkeitsstand innerhalb des Einlassgehäuses 12a oberhalb des Impellers 10a steht, wodurch der in die Flüssigkeit eingetauchte Impeller 10a das Medium ansaugen und fördern kann. Das Einlassgehäuse 12a lenkt das zu pumpende Medium in Richtung des Impellers 10a. Ein Strömungsbild, das sich innerhalb des Ansaugbereichs 13a einstellt, hängt insbesondere von einer Form des Einlassgehäuses 12a ab.

Um das Strömungsbild des innerhalb des Ansaugbereichs 13a in Richtung des Impellers 10a strömenden Mediums zu beeinflussen, umfasst die Pumpvorrichtung ein Strömungsleitelement 14a. Das Strömungsleitelement 14a ist innerhalb des Ansaugbereichs 13a angeordnet. Das Strömungsleitelement 14a ist in Form eines Rings ausgebildet, welcher innerhalb des Einlassgehäuses 12a angeordnet ist. Zur Befestigung des Strömungsleitelements 14a an dem Einlassgehäuse 12a weist die Pumpvorrichtung mehrere Befestigungselemente 21a, 22a, 23a, 24a auf. Die Befestigungselemente 21a, 22a, 23a, 24a unterteilen das Strömungsleitelement 14a in Segmente, die jeweils die Form eines Ringsegments aufweisen. In dem dargestellten Ausführungsbeispiel umfasst die Befestigungsvorrichtung die vier Befestigungselemente 21a, 22a, 23a, 24a. Grundsätzlich ist aber auch eine andere Anzahl von Befestigungselementen 21a, 22a, 23a, 24a denkbar.

Das Strömungsleitelement 14a ist koaxial zu der Rotationsachse 11a des Impellers 10a angeordnet. Das Strömungsleitelement 14a weist einen auf der Rotationsachse 11a liegenden Mittelpunkt auf, über den sich ein auf die Rotationsachse 11a des Impellers 10a bezogener Krümmungsradius 17a des Strömungsleitelements 14a definieren lässt. In dem dargestellten Ausführungsbeispiel, in dem das Strömungsleitelement 14a in Form eines Rings ausgebildet ist, entspricht der durch den Krümmungsradius 17a definierten Mittelpunkt einem geometrischen Mittelpunkt.

Das Einlassgehäuse 12a weist in dem Bereich, in dem das Strömungsleitelement 14a angeordnet ist, einen auf die Rotationsachse 11a des Impellers 10a bezogenen Innenkrümmungsradius 27a auf, der größer ist als der Krümmungsradius 17a des Strömungsleitelements 14a. Das Strömungsleitelement 14a und das Einlassgehäuse 12a weisen einen in Bezug auf die Rotationsachse 11a verlaufenden Abstand 16a auf, der kleiner ist als der Krümmungsradius 17a des Strömungsleitelements 14a. Der Abstand 16a ist dabei über eine gesamte Höhe 19a des Strömungsleitelement 14a des Impellers 10a kleiner als der Krümmungsradius 17a.

In dem dargestellten Ausführungsbeispiel ist der Innenkrümmungsradius 27a des Einlassgehäuses 12a um etwa einen Faktor von 1,05 bis 1,2 größer als der Krümmungsradius 17a des Strömungsleitelements 14a, d.h. der Abstand 16a zwischen dem Strömungsleitelement 14a und dem Einlassgehäuse 12a beträgt weniger als 20 % des Krümmungsradius 17a des Strömungsleitelements 14a. Der Abstand 16a zwischen dem Strömungsleitelement 14a und dem Einlassgehäuse 12a ist damit wesentlich kleiner als der Krümmungsradius 17a, den das Strömungsleitelement 14a aufweist. Der Krümmungsradius 17a des Strömungsleitelements 14a beträgt beispielsweise etwa 119 mm. Der Innenkrümmungsradius 27a des Einlassgehäuses 12a beträgt etwa 135 mm.

Der Krümmungsradius 17a des Strömungsleitelements 14a ist zudem kleiner als ein äußerer Radius 28a, den der Impeller 10a aufweist (vgl. Figur 3). Der äußere Radius 28a des Impellers 10a, d.h. der größte am Impeller 10a definierbare Radius 28a am Eintritt, ist etwa um einen Faktor von 1,2 größer als der Krümmungsradius 17a des Strömungsleitelements 14a. In dem dargestellten Ausführungsbeispiel weist der Impeller 10a einen Radius 28a von etwa 145 mm auf. Ein Axialabstand zwischen dem Impeller 10a und dem Strömungsleitelement 14a in axialer Richtung, d.h. entlang der Rotationsachse 11a, ist wesentlich kleiner als der maximale Radius 28a des Impellers 10a. Ein Faktor zwischen dem Axialabstand und dem maximalen Radius 28a des Impellers 10a beträgt etwa 0,04. Grundsätzlich sind aber auch andere Abmessungen des Impellers 10a, des Einlassgehäuses 12a und des Strömungsleitelements 14a denkbar.

Das Strömungsleitelement 14a ist als ein einstückiges Blechbauteil ausgebildet (vgl. Figur 2). Das Strömungsleitelement 14a weist eine entlang der Rotationsachse 11a des Impellers 10a gerichtete Höhe 19a auf, die wesentlich größer ist als eine Dicke, die das Strömungsleitelement 14a in einer Richtung radial in Bezug auf die Rotationsachse 11a des Impellers 10a aufweist. Die Dicke kann beispielsweise im Bereich einiger Millimeter oder weniger liegen, wohingegen die Höhe 19a mehrere Zentimeter betragen kann. Die Dicke des Strömungsleitelements 14a ist über einen gesamten Umfang des Strömungsleitelements 14a im Wesentlichen konstant. Das Strömungsleitelement 14a ist in Form einer Zylindermantelfläche ausgebildet, deren Höhe 19a wesentlich kleiner ist als ihr Krümmungsradius 17a.

Das Einlassgehäuse 12a weist in einer Querschnittsebene senkrecht zu der Rotationsachse 11a einen runden Innenquerschnitt auf. Zudem ist das Einlassgehäuse 12a zumindest in dem Ansaugbereich 13a auch entlang der Rotationsachse 11a des Impellers 10a gekrümmt ausgeführt. Zumindest in dem Bereich, in dem das Strömungsleitelement 14a angeordnet ist, ist für das Einlassgehäuse 12a ein weiterer Innenkrümmungsradius definierbar, welcher einen Bezug zu einer Achse senkrecht zu der Rotationsachse 11a aufweist. Das Einlassgehäuse 12a weist dabei bevorzugt, aber nicht notwendig, einen sich stetig verjüngenden Teilbereich und einen sich stetig aufweitenden Teilbereich auf. Es versteht sich von selbst, dass auch reine axiale pumpen mit zylindrischem Einlassgehäuse, d.h. mit konstantem Durchmesser möglich sind.

Das Einlassgehäuse 12a bildet durch seine zwei Krümmungen eine Ansaugdüse aus, die strömungstechnisch dem Impeller 10a vorgeschaltet ist. Das Strömungsleitelement 14a ist in der Ansaugdüse angeordnet. Entlang der Rotationsache 11a des Impellers 10a ist das Strömungsleitelement 14a teilweise in dem sich stetig verjüngend Teilbereich und teilweise in dem sich aufweitenden Teilbereich angeordnet. Das Strömungsleitelement 14a erstreckt sich von dem sich verjügenden Teilbereich des Ansaugbereichs 13a bis in den sich wieder aufweitenden Teilbereich.

Das Einlassgehäuse 12a bildet eine Engstelle 20a aus, deren Innendurchmesser kleiner ist als ein Maximaldurchmesser des Impellers 10a. An der Engstelle 20a ist der Innendurchmesser des Einlassgehäuses 12a minimal. Das Strömungsleitelement 14a ist in die Engstelle 20a eingebracht. Der Abstand 16a zwischen dem Einlassgehäuse 12a und dem Strömungsleitelement 14a variiert entlang der Rotationsachse 11a des Impellers 10a. Er wird im Bereich der Engstelle 20a minimal.

Da das Strömungsleitelement 14a ringförmig ausgebildet ist und das Einlassgehäuse 12a einen runden Innenquerschnitt aufweist, ist der Abstand 16a zwischen dem Strömungsleitelement 14a und dem Einlassgehäuse 12a in jeder Querschnittsebene über den gesamten Umfang des Strömungsleitelements 14a gleich groß. In Bezug auf eine Förderrichtung, entlang der das geförderte Medium strömt, ist der Abstand 16a zwischen dem Strömungsleitelement 14a und dem Einlassgehäuse 12a vor und hinter der Engstelle 20a größer als in der Engstelle 20a.

Zur Befestigung des Strömungsleitelements 14a an dem Einlassgehäuse 12a umfasst die Pumpvorrichtung die vier Befestigungselemente 21a, 22a, 23a, 24a. Die Befestigungselemente 21a, 22a, 23a, 24a sind ebenfalls als Blechbauteile ausgeführt. Sie weisen in Bezug auf die Rotationsachse 11a des Impellers 10a eine radiale Erstreckungsrichtung auf. Sie sind in Bezug auf die Rotationsachse 11a des Impellers 10a sternförmig angeordnet. Die Befestigungselemente 21a, 22a, 23a, 24a und das Strömungsleitelement 14a sind getrennt mehrteilig ausgeführt, aber fest miteinander verbunden. In dem dargestellten Ausführungsbeispiel sind sie mittels einer Schweißverbindung oder Lötverbindung stoffschlüssig miteinander verbunden. Grundsätzlich ist aber auch eine andere Verbindung zwischen den Befestigungselementen 21a, 22a, 23a, 24a und dem Strömungsleitelement 14a denkbar, wie insbesondere auch eine form- und/oder kraftschlüssige Verbindung durch Klemmen oder Schrauben. Zur Verbindung mit dem Einlassgehäuse 12a können die Befestigungselemente 21a, 22a, 23a, 24a jeweils Bohrungen aufweisen, mittels deren die Befestigungselemente 21a, 22a, 23a, 24a mit dem Einlassgehäuse 12a verschraubt oder vernietet werden können. Grundsätzlich ist aber auch in der Verbindung zwischen den Befestigungselementen 21a, 22a, 23a, 24a und dem Einlassgehäuse 12a eine stoffschlüssige Verbindung denkbar, wie zum Beispiel durch Verschweissen.

In den Figuren 5 und 6 sind zwei weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleichbleibender Bauteile, Merkmale und Funktionen auf die Beschreibung der anderen Ausführungsbeispiele, insbesondere der Figuren 1 bis 4, verwiesen werden kann. Zur Unterscheidung der Ausführungsbeispiele ist der Buchstabe a in den Bezugszeichen des Ausführungsbeispiels in den Figuren 1 bis 4 durch die Buchstaben b und c in den Bezugszeichen der Ausführungsbeispiele der Figuren 5 und 6 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung der anderen Ausführungsbeispiele, insbesondere der Figuren 1 bis 4, verwiesen werden.

Die Figur 5 zeigt ein Strömungsleitelement 14b mit Befestigungselementen 21b, 22b, 23b, 24b für eine erfindungsgemäßen Pumpvorrichtung, die sich insbesondere in den Befestigungselementen 21b, 22b, 23b, 24b von dem in Figur 1 dargestellten Ausführungsbeispiel unterscheidet. Das Strömungsleitelement 14b entspricht dem des vorangegangen Ausführungsbeispiels. Im Unterschied zu dem vorgegangenen Ausführungsbeispiel sind die Befestigungselemente 21b, 22b, 23b, 24b, die in Bezug auf eine Rotationsachse 11b eines nicht näher dargestellten Impellers radial angeordnet sind, mittig zusammengeführt. Die Befestigungselemente 21b, 22b, 23b, 24b bilden dadurch ein Kreuz aus, welches als Ansaugschutz für den Impeller wirkt.

Die Figur 6 zeigt eine Pumpvorrichtung mit zwei Strömungsleitelementen 14c, 15c sowie mit Befestigungselementen 21c, 22c, 23c, 24c. Die Befestigungselemente 21c, 22c, 23c, 24c sind analog zu denen des vorangegangen Ausführungsbeispiels ausgeführt. Die Befestigungselemente 21c, 22c, 23c, 24c, die in Bezug auf eine Rotationsachse 11c eines Impellers 10c radial angeordnet sind, sind mittig zusammengeführt und bilden ein Kreuz aus, welches als Ansaugschutz für den Impeller 10c wirkt.

Die beiden Strömungsleitelemente 14c, 15c sind koaxial zueinander angeordnet. Das äußere Strömungsleitelement 14c entspricht dem des Ausführungsbeispiels aus den Figuren 1 bis 3. Das zweite Strömungsleitelement 15c unterscheidet sich insbesondere in seinem Krümmungsradius 18c von einem Krümmungsradius 17c des ersten Strömungsleitelement 14c. Analog dem ersten Strömungsleitelement 14c ist auch das zweite Strömungsleitelement 15c in Form eines Rings ausgebildet. Der Krümmungsradius 18c des zweiten Strömungsleitelements 15c ist wesentlich kleiner als der Krümmungsradius 17c des ersten Strömungsleitelements 14c. Ein Faktor zwischen dem größeren Krümmungsradius 17c und dem kleineren Krümmungsradius 18c kann dabei zwischen 0,2 und 0,8 liegen. In dem dargestellten Ausführungsbeispiel beträgt er etwa 0,7.

Grundsätzlich ist auch eine Ausgestaltung mit mehr als zwei Strömungsleitelementen denkbar. Vorzugsweise sind die Strömungsleitelemente in Form koaxial angeordneter Ringe ausgebildet. Dabei ist insbesondere eine Anordnung sämtlicher Strömungsleitelemente in einer Ebene vorteilhaft.

## Patentansprüche

1. Pumpvorrichtung, mit einem Impeller (10a; 10c), der zur Förderung eines pumpbaren Mediums um eine Rotationsachse (11a; 11b; 11c) drehbar gelagert ist die Pumpvorrichtung umfassend:
- ein Einlassgehäuse (12a), das einen dem Impeller (10a; 10c) vorgeschalteten Ansaugbereich (13a) aufspannt,
- ein zumindest teilweise innerhalb des Ansaugbereichs (13a) angeordnetes Strömungsleitelement (14a; 14b; 14c), das dazu vorgesehen ist, das in Richtung des Impellers (10a; 10c) strömende Medium zu führen, wobei das zumindest eine Strömungsleitelement (14a; 14b; 14c, 15c) zumindest teilweise in Form eines Ringsegments ausgebildet ist, mit einem zwischen dem Einlassgehäuse (12a) und dem zumindest einen Strömungsleitelement (14a; 14b; 14c, 15c) vorliegenden minimalen und/oder maximalen Abstand (16a), der höchstens gleich groß ist wie ein Krümmungsradius (17a; 17c; 18c) des Strömungsleitelements (14a; 14b; 14c; 15c), **dadurch gekennzeichnet, dass** das Einlassgehäuse (12a) eine dem Impeller (10a; 10c) vorgeschaltete Engstelle (20a) ausbildet, in die das zumindest eine Strömungsleitelement (14a; 14b; 14c) eingebracht ist, wobei das Strömungsleitelement die Engstelle durchsetzt, und wobei das zumindest eine Strömungsleitelement (14a; 14b; 14c) im Einlassgehäuse (12a) stationär eingebracht ist.

2. Pumpvorrichtung nach Anspruch 1, **dadurch gekennzeichnet, dass** das Strömungsleitelement (14a; 14b; 14c, 15c) koaxial zu der Rotationsachse (11a; 11b; 11c) angeordnet ist.

3. Pumpvorrichtung nach einem der vorhergehenden Ansprüche, **dadurch gekennzeichnet, dass** das Strömungsleitelement (14a, 14b; 14c, 15c) einen Krümmungsradius (17a; 17c, 18c) aufweist, der kleiner ist als ein maximaler Radius (28a) des Impellers (10a; 10c).

4. Pumpvorrichtung nach einem der vorhergehenden Ansprüche, **dadurch gekennzeichnet, dass** das Strömungsleitelement (14a; 14b; 14c, 15c) als ein Blechbauteil ausgebildet ist.

5. Pumpvorrichtung nach einem der vorhergehenden Ansprüche, **dadurch gekennzeichnet, dass** das Strömungsleitelement (14a; 14b; 14c, 15c) eine entlang der Rotationsachse (11a; 11b; 11c) des Impellers (10a; 10c) gerichtete Höhe (19a) aufweist, die wesentlich kleiner ist als ein Krümmungsradius (17a; 17c, 18c) des Strömungsleitelements (14a; 14b; 14c, 15c).

6. Pumpvorrichtung nach einem der vorhergehenden Ansprüche, **dadurch gekennzeichnet, dass** das Strömungsleitelement (14a; 14b; 14c, 15c) in Form einer Zylindermantelfläche ausgebildet ist.

7. Pumpvorrichtung nach einem der vorhergehenden Ansprüche, **dadurch gekennzeichnet, dass** das Einlassgehäuse (12a) eine strömungstechnisch dem Impeller (10a; 10c) vorgeschaltete Ansaugdüse ausbildet.

8. Pumpvorrichtung nach Anspruch7, **dadurch gekennzeichnet, dass** das Einlassgehäuse (12a) zur Ausbildung der Ansaugdüse zumindest einen sich stetig verjüngenden Teilbereich aufweist.

9. Pumpvorrichtung nach einem der vorhergehenden Ansprüche, **dadurch gekennzeichnet, dass** in zumindest einer Querschnittsebene senkrecht zu der Rotationsachse (11a; 11b; 11c) des Impellers (10a; 10c) das zumindest eine Strömungsleitelement (14a; 14b; 14c, 15c) und das Einlassgehäuse (12a) einen konstanten Abstand (16a) aufweisen.

10. Pumpvorrichtung nach einem der vorhergehenden Ansprüche, **gekennzeichnet durch** zumindest ein Befestigungselement (21a-24a; 21b-24b; 21c-24c), welches das Strömungsleitelement (14a; 14b; 14c, 15c) mit dem Einlassgehäuse (12a) verbindet.

11. Pumpvorrichtung nach Anspruch 10, **dadurch gekennzeichnet, dass** das zumindest eine Befestigungselement (21a-24a; 21b-24b; 21c-24c) in Bezug auf die Rotationsachse (11a; 11b; 11c) des Impellers (10a; 10c) eine zumindest im Wesentlichen radiale Erstreckungsrichtung aufweist.

12. Pumpe mit einer Pumpvorrichtung nach einem der vorhergehenden Ansprüche.

## Claims

1. A pumping apparatus having an impeller (10a; 10c) which is rotationally supported about an axis of rotation (11a; 11b; 11c) for the conveyance of a pumpable medium, the pumping apparatus comprising: an inlet housing (12a) which spans a suction region (13a) upstream of the impeller (10a; 10c); a flow guiding element (14a; 14b; 14c) arranged at least partly within the suction region (13a) and intended to guide the medium flowing in the direction of the impeller (10a; 10c), wherein the at least one flow guiding element (14a; 14b; 14c; 15c) is arranged at least partially within the suction area (13a); 14c, 15c) is formed at least partially in the form of a ring segment, with a minimum and/or maximum distance (16a) between the inlet housing (12a) and the at least one flow guide element (14a; 14b; 14c, 15c) which is at most equal to a radius of curvature (17a; 17c; 18c) of the flow guide element (14a; 14b; 14c; 15c),
**characterized in that**
the inlet housing (12a) forms a constriction (20a) upstream of the impeller (10a; 10c), into which the at least one flow guide element (14a; 14b; 14c) is introduced, wherein the flow element passes through the constriction, and wherein the at least one flow guide element (14a; 14b; 14c) is introduced in a stationary manner in the inlet housing (12a).

2. A pumping apparatus in accordance with claim 1, **characterized in that** the flow guiding element (14a; 14b; 14c, 15c) is arranged coaxial with respect to the axis of rotation (11a; 11b;11c).

3. A pumping apparatus in accordance with any one of the preceding claims, **characterized in that** the flow guiding element (14a; 14b; 14c, 15c) has a radius of curvature (17a; 17b, 18c) which is smaller than a maximum radius (28a) of the impeller (10a; 10c).

4. A pumping apparatus in accordance with any one of the preceding claims, **characterized in that** the flow guiding element (14a; 14b; 14c, 15c) is configured as a sheet metal component.

5. A pumping apparatus in accordance with any one of the preceding claims, **characterized in that** the flow guiding element (14a; 14b; 14c, 15c) has a height (19a) directed along the axis of rotation (11a; 11b; 11c) of the impeller (10a; 10c), said height being smaller than a radius of curvature (17a; 17c, 18c) of the flow guiding element (14a; 14b; 14c, 15c).

6. A pumping apparatus in accordance with any one of the preceding claims, **characterized in that** the flow guiding element (14a; 14b; 14c, 15c) is configured in the form of a cylinder jacket surface.

7. A pumping apparatus in accordance with any one of the preceding claims, **characterized in that** the inlet housing (12a) forms a suction nozzle connected upstream of the impeller (10a; 10c) from a flow point of view.

8. A pumping apparatus in accordance with claim 7, **characterized in that** the inlet housing (12a) has at least one constantly tapering part region for the formation of the suction nozzle.

9. A pumping apparatus in accordance with any one of the preceding claims, **characterized in that** the at least one flow guiding element (14a; 14b; 14c, 15c) and the inlet housing (12a) have a constant spacing (16a) at least in a cross-sectional plane perpendicular with respect to the axis of rotation (11a; 11b; 11c) of the impeller (10a; 10c).

10. A pumping apparatus in accordance with any one of the preceding claims, **characterized by** at least one fastening element (21a-24a; 21b-24b; 21c-24c) which connects the flow guiding element (14a; 14b; 14c, 15c) to the inlet housing (12a).

11. A pumping apparatus in accordance with claim 10, **characterized in that** the at least one fastening element (21a-24a; 21b-24b; 21c-24c) has at least one substantially radial direction of extent with respect to the axis of rotation (11a; 11b; 11 c) of the impeller (10a; 10c).

12. A pump having a pumping apparatus in accordance with any one of the preceding claims.

## Revendications

1. Un dispositif de pompage, avec une roue à aubes (10a; 10c) qui est supportée de manière rotative autour d'un axe de rotation (11a; 11b; 11c) pour convoyer un milieu pompable
le dispositif de pompage comprenant:
- un boîtier d'admission (12a) qui couvre une zone d'aspiration (13a) en amont de la roue à aubes (10a; 10c),
- un élément de guidage d'écoulement (14a; 14b; 14c) disposé au moins partiellement à l'intérieur de la zone d'aspiration (13a), qui est prévu pour guider le milieu s'écoulant dans la direction de la roue à aubes (10a; 10c), dans lequel le au moins un élément de guidage d'écoulement (14a; 14b; 14c, 15c) est au moins partiellement conçu sous la forme d'un segment annulaire, avec une distance (16a) minimale et/ou maximale entre le boîtier d'admission (12a) et le au moins un élément de guidage d'écoulement (14a; 14b; 14c, 15c) qui est au plus égale à un rayon de courbure (17a; 17c; 18c) de l'élément de guidage d'écoulement (14a; 14b; 14c; 15c), **caractérisé en ce que** le boîtier d'admission (12a) forme un étranglement (20a) en amont de la roue à aubes (10a; 10c), dans lequel l'au moins un élément de guidage d'écoulement (14a; 14b; 14c) est introduit, dans lequel l'élément de guidage d'écoulement passe à travers l'étranglement, et dans lequel l'au moins un élément de guidage d'écoulement (14a; 14b; 14c) est placé de manière fixe dans le boîtier d'admission (12a).

2. Le dispositif de pompage selon la revendication 1, **caractérisé en ce que** l'élément de guidage d'écoulement (14a; 14b; 14c, 15c) est disposé coaxialement à l'axe de rotation (11a; 11b; 11c).

3. Le dispositif de pompage selon l'une des revendications précédentes, **caractérisé en ce que** l'élément de guidage d'écoulement (14a, 14b; 14c, 15c) présente un rayon de courbure (17a; 17c, 18c) qui est plus petit qu'un rayon maximal (28a) de la roue à aubes (10a; 10c).

4. Le dispositif de pompage selon l'une des revendications précédentes, **caractérisé en ce que** l'élément de guidage d'écoulement (14a; 14b; 14c, 15c) est conçu comme un composant en tôle.

5. Le dispositif de pompage selon l'une des revendications précédentes, **caractérisé en ce que** l'élément de guidage d'écoulement (14a; 14b; 14c, 15c) présente une hauteur (19a) orientée le long de l'axe de rotation (11a; 11b; 11c) de la roue à aubes (10a; 10c), qui est sensiblement plus petit qu'un rayon de courbure (17a; 17c, 18c) de l'élément de guidage de l'écoulement (14a; 14b; 14c, 15c).

6. Le dispositif de pompage selon l'une des revendications précédentes, **caractérisé en ce que** l'élément de guidage d'écoulement (14a; 14b; 14c, 15c) est conçu sous la forme d'une surface d'enveloppe du cylindre.

7. Le dispositif de pompage selon l'une des revendications précédentes, **caractérisé en ce que** le boîtier d'admission (12a) forme une buse d'aspiration en relation fluidique en amont de la roue à aubes (10a; 10c).

8. Le dispositif de pompage selon la revendication 7, **caractérisé en ce que** le boîtier d'admission (12a) présente au moins une partie se rétrécissant de façon continue pour former la buse d'aspiration.

9. Le dispositif de pompage selon l'une des revendications précédentes, **caractérisé en ce que** l'au moins un élément de guidage d'écoulement (14a; 14b; 14c, 15c) et le boîtier d'admission (12a) présentent une distance constante (16a) dans au moins un plan de section transversale perpendiculaire à l'axe de rotation (11a; 11b; 11c) de la roue à aubes (10a; 10c).

10. Le dispositif de pompage selon l'une des revendications précédentes, **caractérisé par** au moins un élément de fixation (21a-24a; 21b-24b; 21c-24c) qui connecte l'élément de guidage d'écoulement (14a; 14b; 14c, 15c) au boîtier d'admission (12a).

11. Le dispositif de pompage selon la revendication 10, **caractérisé en ce que** l'au moins un élément de fixation (21a-24a; 21b-24b; 21c-24c) présente une direction d'extension au moins sensiblement radiale par rapport à l'axe de rotation (11a; 11b; 11c) de la roue à aubes (10a; 10c).

12. Une pompe avec un dispositif de pompage selon l'une des revendications précédentes.
